# EUROPÄISCHE PATENTSCHRIFT

(11) **EP 1 554 739 B1**
(45) Veröffentlichungstag und Bekanntmachung des Hinweises auf die Patenterteilung: **26.07.2006**
(21) Anmeldenummer: 03753268.6
(22) Anmeldetag: 28.08.2003
(51) Int. Cl.: H01H 9/46

(54) **NIEDERSPANNUNGS-LEISTUNGSSCHALTER**
LOW VOLTAGE CIRCUIT BREAKER
DISJONCTEUR BASSE TENSION

(30) Priorität: 25.10.2002 DE 10250950
(43) Veröffentlichungstag der Anmeldung: 20.07.2005
(73) Patentinhaber: SIEMENS AKTIENGESELLSCHAFT, 80333 München (DE)
(72) Erfinder: TÜRKMEN, Sezai, 13629 Berlin (DE); DAHL, Jörg-Uwe, 14542 Werder (DE); SCHMIDT, Detlev, 12055 Berlin (DE); SEIDLER, Günter, 13359 Berlin (DE); KUHRT, Hans-Joachim, 13585 Berlin (DE); THIEDE, Ingo, 12159 Berlin (DE)
(86) Internationale Anmeldenummer: PCT/DE2003/002883
(87) Internationale Veröffentlichungsnummer: WO 2004/040608

(56) Entgegenhaltungen:
- EP-A- 1 202 304
- DE-U- 9 206 136
- US-A- 4 885 441
- US-B1- 6 417 474

## Beschreibung

Die Erfindung betrifft einen Niederspannungs-Leistungsschalter, mit einer Hauptstromkontaktanordnung und einer Lichtbogen-Löschkammer, wobei zwischen Hauptstromkontaktanordnung und Lichtbogen-Löschkammer ein Lichtbogen-Überführungselement angeordnet ist.

Es ist bekannt, dass die Größe, insbesondere die Breite, von Hauptstromkontakten von Niederspannungs-Leistungsschaltern abhängig ist von einem Nennstrom, für den die Niederspannungs-Leistungsschalter ausgelegt sind. Je größer dieser Nennstrom ist, umso breiter sind die entsprechenden Hauptstromkontakte ausgebildet. Hierbei ist nachteilig, dass sich aufgrund von stärker ausgeprägten Stromverdrängungseffekten bei breiteren Hauptstromkontakten ein kompliziertes Lichtbogen-Löschverhalten einstellt, da der Lichtbogen überwiegend am Rand der breiten Hauptstromkontakte entsteht und dementsprechend überwiegend im Randbereich von dem der Hauptstromkontakte zugeordneten Lichtbogen-Löschkammer verweilt. Somit wird die Kühlwirkung der Lichtbogen-Löschkammer nur sehr eingeschränkt genutzt. Dies führt dazu, dass der Lichtbogen relativ spät erlischt, und es besteht die Gefahr, dass ionisierte Schaltgase aus der Lichtbogen-Löschkammer austreten. Dieses Abbrennen der Lichtbögen im Randbereich tritt sowohl bei Abschaltungen im Nennstrombereich als auch bei Kurzschlussstromabschaltungen dieser Niederspannungs-Leistungsschalter auf.

Um ein gezieltes Überführen von Lichtbögen in Lichtbogen-Löschkammern zu ermöglichen, ist aus DE 35 39 673 A1 bekannt, einer Hauptstromkontaktanordnung ein Lichtbogen-Leitstück aus einem ferromagnetischen Material zuzuordnen, mittels dem eine gezielte Überführung von Lichtbögen in die Lichtbogen-Löschkammer erfolgen soll. Bei dieser Anordnung ist nachteilig, dass zusätzliche Bauelemente vorzusehen sind, die unmittelbar mit den Hauptstromkontakten verbunden sind. Hierdurch verkompliziert sich der Aufbau des Niederspannungs-Leistungsschalters, insbesondere führen schon geringfügige Herstellungs-und/oder Montagetoleranzen zu Fehlverhalten beim Ableiten der Lichtbögen.

Es ist weiterhin bekannt, bei einem gattungsgemäßen Niederspannungs-Leistungsschalter am Lichtbogen-Überführungselement ein Lichtbogen-Leitelement vorzusehen, mittels dem der Lichtbogen definiert in die Lichtbögen-Löschkammer führbar ist (US 6,417,474 B1).

Aus der Druckschrift US 4,885,441 ist ein Lichtbogen-Überführungselement mit einem Lichtbogen-Leitelement bekannt, bei dem das Lichtbogen-Leitelement zwei unter unterschiedlichen Winkeln zu einer Mittellinie des Lichtbogen-Überführungselementes verlaufende Laufkanten aufweist, wobei sich die Laufkanten von einem Randbereich weg in Richtung eines Mittelbereiches des Lichtbogen-Überführungselementes erstrecken.

Der Erfindung liegt die Aufgabe zugrunde, das Überführen des Lichtbogens in den zentralen Bereich der Lichtbogen-Löschkammer sicherzustellen.

Erfindungsgemäß wird diese Aufgabe durch einen Niederspannungs-Leistungsschalter mit den im Anspruch 1 genannten Merkmalen gelöst. Dadurch, dass ein Lichtbogen-Überführungselement zwischen Hauptstromkontaktanordnung und Lichtbogen-Löschkammer wenigstens ein Lichtbogen-Leitelement umfasst, dass mehrere, insbesondere unter unterschiedlichen Winkeln zu einer sich in Richtung einer Oberseite der Lichtbogen-Löschkammer erstreckenden Mittellinie des Lichtbogen-Überführungselementes verlaufende Laufkanten aufweist, die sich von einem Randbereich weg in Richtung eines Mittelbereiches des Lichtbogen-Überführungselementes erstrecken, und dadurch, dass das Lichtbogen-Leitelement kronenförmig gebildet ist und mehrere strahlenförmig zu der Mittellinie gebildete Zacken aufweist, wird unabhängig von dem Entstehungsort des Lichtbogens vorteilhaft erreicht, den Lichtbogen sauber von den vor Abbrand zu schützenden Hauptstromkontakten weg in den zentralen Bereich der Lichtbogen-Löschkammer zu führen und eine Verkürzung der Lichtbogen-Löschzeit zu erreichen. Hierdurch kommt es zu einer Verringerung der Beanspruchung sowohl einerseits der Hauptstromkontakte als auch andererseits der Lichtbogen-Löschkammer, da diese nunmehr durch im Wesentlichen definiertes Anlaufen durch den Lichtbogen ihre Lichtbogen-Löschkapazität mit großem Wirkungsgrad umsetzen kann. Es hat sich gezeigt, dass durch Vorsehen von einfachen Lichtbogen-Leitelementen am Lichtbogen-Überführungselement das definierte Führen der Lichtbögen möglich ist. Veränderungen an der Hauptstromkontaktanordnung selber brauchen nicht vorgenommen zu werden, so dass sich die erfindungsgemäßen Modifizierungen einzig allein auf das Lichtbogen-Überführungselement beschränken. Somit ist die erfindungsgemäße Lösung sehr einfach und somit kostengünstig auch in serienmäßig hergestellten Niederspannungs-Leistungsschaltern realisierbar.

In bevorzugter Ausgestaltung der Erfindung ist vorgesehen, dass die Laufkanten im Wesentlichen parallel zum Lichtbogen-Überführungselement verlaufen. - Hierdurch kann eine optimale Lichtbogen-Position innerhalb der Lichtbogen-Löschkammer definiert angesteuert werden. - Die Laufkanten können jeweils von einem scharfkantigen Übergang einer Stufe gebildet sein.

In weiterer bevorzugter Ausgestaltung der Erfindung ist vorgesehen, dass das Lichtbogen-Leitelement mit dem Lichtbogen-Überführungselement kraftschlüssig verbunden ist. Hierdurch ist die Ausgestaltung des Lichtbogen-Leitelementes durch einfache Maßnahmen möglich. Hierzu ist lediglich eine konstruktive einfache Herstellung des Lichtbogen-Leitelementes - beispielsweise als Stanzteil - und das Anbringen dieses Lichtbogen-Leitelementes an dem Lichtbogen-Überführungselement - beispielsweise durch Schweißen - erforderlich. So können bei einer entsprechend gewählten Anordnung der strahlenförmigen Zacken des Stanzteiles die Laufkanten für den Lichtbogen in einfacher Weise festgelegt werden. Insbesondere sind so Anpassungen an unterschiedliche Lichtbogen-Löschkammergrößen in einfacher Weise möglich. Die strahlenförmigen Zacken besitzen vorzugsweise zwei winklig zueinander verlaufende Laufkanten für den Lichtbogen, die vom Randbereich des Lichtbogen-Überführungselementes in die Mitte der Lichtbogen-Löschkammer verlaufen. Hierdurch ist je nach Entstehungsort und Intensität des Lichtbogens eine angepasste Führung des Lichtbogens in die Lichtbogen-Löschkammer möglich.

Das kraftschlüssig mit dem Lichtbogen-Überführungselement verbundene Lichtbogen-Leitelement bietet ferner den Vorteil, dass ein vergrößerter Kühlkörper im Bereich des Lichtbogen-Überführungselementes zur Verfügung steht, der das Löschverhalten der Lichtbogen-Löschkammer günstig beeinflusst.

Als Lichtbogen-Leitelement kann auch zumindest ein Abschnitt eines Drahtes, insbesondere eines Stahldrahtes dienen.

Nach einer weiteren bevorzugten Ausgestaltung der Erfindung kann vorgesehen sein, dass das wenigstens eine Lichtbogen-Leitelement als aus der Ebene des Lichtbogen-Überführungselementes herausgeprägtes Profilteil ausgebildet ist. Hierdurch wird ebenfalls in einfacher Weise die Herstellung eines Lichtbogen-Leitelemente aufweisenden Lichtbogen-Überführungselementes möglich.

Mit Vorteil kann als Lichtbogen-Überführungselement zumindest ein Endblech eines Löschblechpaktes dienen.

Weitere bevorzugte Ausgestaltungen der Erfindung ergeben sich aus den übrigen, in den Unteransprüchen genannten Merkmalen.

Die Erfindung wird nachfolgend in einem Ausführungsbeispiel anhand der zugehörigen Zeichnungen näher erläutert. Es zeigen:
- Figur 1: eine teilweise Schnittansicht durch einen Niederspannungs-Leistungsschalter;
- Figur 2: eine Draufsicht auf ein Lichtbogen-Überführungselement;
- Figur 3: eine Schnittdarstellung durch das Lichtbogen-Überführungselement;
- Figur 4: eine Detailvergrößerung des Lichtbogen-Überführungselementes und
- Figur 5: eine schematische Perspektivansicht eines Lichtbogen-Überführungselementes.

Figur 1 zeigt in einer teilweisen Schnittdarstellung eine Lichtbogen-Löschkammer 10 eines Niederspannungs-Leistungsschalters 12. Der Niederspannungs-Leistungsschalter 12 ist für einen relativ hohen Nennstrom, beispielsweise 1000 A, ausgelegt.

Eine Hauptstromkontaktanordnung 14 des Niederspannungs-Leistungsschalters 12 umfasst einen ortsfesten Hauptkontakt 16 mit einer Schaltstückauflage 18 sowie einen bewegbaren Hauptkontakt 20 mit einer Schaltstückauflage 22. Diese Hauptkontakte 16 und 20 sind im Bedarfsfalle mehrfach in paralleler Anordnung vorhanden. Je größer der Nennstrom, umso breiter - gemäß Darstellung in die Papierebene hinein - ist die Hauptstromkontaktanordnung ausgebildet.

Die Hauptkontakte 16 und 20 dienen zur lichtbogenfreien Führung des Dauerstromes des Niederspannungs-Leistungsschalters 12 im geschlossenen Zustand der Hauptkontakte 16 und 20.

Die Hauptstromkontaktanordnung 14 umfasst ferner einen ortsfesten Abbrennkontakt 24 mit einer Schaltstückauflage 26 und einen bewegbaren Abbrennkontakt 28 mit einer Schaltstückauflage 30. Den Abbrennkontakten 24 und 28 sind Lichtbogen-Hörner 32 beziehungsweise 34 zugeordnet.

Eine Isolierkoppel 36 dient der Verbindung mit einer nicht dargestellten Antriebsvorrichtung und Rückstelleinrichtung zum Öffnen und Schließen der Hauptstromkontaktanordnung 14.

Die Lichtbogen-Löschkammer 10 umfasst ein Gehäuse 38, das einen einer Lichtbogen-Löschung dienenden Innenraum 40 umschließt. In dem Innenraum 40 ist in bekannter Weise ein aus Löschblechen 42, 43 bestehendes Löschblechpaket 41 angeordnet. Der Innenraum 40 wird an seiner festkontaktseitigen Seite durch ein Lichtbogen-Überführungselement 44 begrenzt. Das Lichtbogen-Überführungselement 44 ist im Wesentlichen plattenförmig ausgebildet und trägt auf seiner dem Innenraum 40 zugewandten Seite ein Lichtbogen-Leitelement 46, dessen Aufbau anhand der nachfolgenden Figuren noch näher erläutert wird. Die im Laufe des Löschvorganges gebildeten Lichtbogen-Gase (Schaltgase) verlassen die Lichtbogen-Löschkammer 10 durch eine an der Oberseite vorgesehene, durch Stege 48 unterteilte Austrittsöffnung 50 in Richtung der Pfeile 52. An der Oberseite der Lichtbogen-Löschkammer 10 kann zusätzlich noch ein Schaltgasdämpfer angeordnet sein.

Das Lichtbogen-Leitelement 46 ist im Bereich der Lichtbogen-Übergabepunkte vom Lichtbogen-Horn 32 auf dem Lichtbogen-Führungselement 44 angeordnet.

Figur 2 zeigt das Lichtbogen-Führungselement 44 in Draufsicht, wobei die Anordnung des Lichtbogen-Leitelementes 46 auf dem Lichtbogen-Führungselement 44 deutlich wird. Das Lichtbogen-Leitelement 46 ist als Zusatzteil flächig auf dem Lichtbogen-Führungselement 44 kraftschlüssig angeordnet, beispielsweise durch Punktschweißen oder dergleichen. Nach einer weiteren Ausführungsvariante kann das Lichtbogen-Leitelement 46 aus der Ebene des Lichtbogen-Führungselementes 44 herausgeprägt sein.

Das Lichtbogen-Leitelement 46 umfasst Laufkanten 54, die die seitliche Begrenzung von strahlenförmigen Zacken 56 bilden. Die Laufkanten 54 verlaufen hierbei jeweils unter unterschiedlichen Winkeln zu einer gedachten Senkrechten 58 durch das Lichtbogen-Führungselement 44. Hierbei sind die Laufkanten 54 derart ausgerichtet, dass sie von einem unteren Randbereich in Richtung eines oberen mittleren Bereiches des Lichtbogen-Führungselementes 44 verlaufen.

Wie die Schnittdarstellung in Figur 3 sowie die vergrößerte Detailansicht in Figur 4 verdeutlichen, werden die Laufkanten 54 von im Wesentlichen senkrecht zur Ebene des Lichtbogen-Führungselementes 44 verlaufenden Stufen 60 gebildet, so dass sich ein scharfkantiger Übergang 62 an der Oberfläche der Lichtbogen-Leitelemente 46 ergibt.

Figur 5 verdeutlicht in einer Perspektivansicht nochmals das plastische Hervorstehen des Lichtbogen-Leitelementes 46 über dem Lichtbogen-Führungselement 44. Hierdurch kommt es zur Ausbildung der Laufkanten 54 in Form der scharfkantigen Übergänge 62 der Stufen 60.

Die Anzahl der Lichtbogen-Leitelemente 46 sowie die Anzahl der Laufkanten 54 kann an die konstruktive Gestaltung des Niederspannungs-Leistungsschalters 12, insbesondere an die Lichtbogen-Löschkammer 10, angepasst sein.

Die strahlenförmig von den Randbereichen der Lichtbogen-Löschkammer 10 in den mittleren Bereich der Lichtbogen-Löschkammer 10 verlaufenden Laufkanten 54 führen dazu, dass im Randbereich an der Hauptstromkontaktanordnung 14 entstehende Lichtbögen sicher in den mittleren Bereich der Lichtbogen-Löschkammer 10 geführt werden, wo diese besonders effektiv gelöscht werden. Durch Anordnung des Lichtbogen-Leitelementes 46 im Übergabebereich des Lichtbogen-Hornes 32 auf das Lichtbogen-Führungselement 44 wird ein besonders gutes Hereinführen der Lichtbogen in den mittleren Bereich der Lichtbogen-Löschkammer 10 unterstützt.

Als Lichtbogen-Überführungselement kann auch jedes der beiden Endbleche 43 des Löschblechpaketes 41 verwendet und dabei mit einem Lichtbogen-Leitelement versehen werden.

Nach weiteren, nicht dargestellten Ausführungsbeispielen kann anstelle des dargestellten, kronenförmig beziehungsweise zackenförmig ausgebildeten Lichtbogen-Leitelementes 46 auch vorgesehen sein, dass die Laufkanten 54 von aufgeschweißten einzelnen Elementen, beispielsweise Stahldraht oder dergleichen, gebildet sind. Die Anordnung eines relativ großflächigen Zusatzteiles, das eine Vielzahl der Laufkanten 54 ausbildet, führt jedoch gleichzeitig zur Ausbildung einer Zusatzmasse, die eine Kühlwirkung auf den Lichtbogen zu einem sehr frühen Zeitpunkt während des Abschaltvorganges des Niederspannungs-Leistungsschalters 12 ausübt, so dass eine zusätzliche Verbesserung des Löschverhaltens erreicht ist.

## Patentansprüche

1. Niederspannungs-Leistungsschalter, mit einer Hauptstromkontaktanordnung (14) und einer Lichtbogen-Löschkammer (10),
- wobei zwischen Hauptstromkontaktanordnung und Lichtbogen-Löschkammer ein Lichtbogen-Überführungselement (44) angeordnet ist,
- wobei das Lichtbogen-Überführungselement (44) zur definierten Überführung des Lichtbogens in die Lichtbogen-Löschkammer (10) wenigstens ein Lichtbogen-Leitelement (46) umfasst, das mehrere, insbesondere unter unterschiedlichen Winkeln zu einer sich in Richtung einer Oberseite der Lichtbogen-Löschkammer erstreckenden Mittellinie (58) des Lichtbogen-Überführungselementes (44) verlaufende Laufkanten (54) aufweist
- und wobei sich die Laufkanten (54) von einem Randbereich weg in Richtung eines Mittelbereiches des Lichtbogen-Überführungselementes (44) erstrecken,
**dadurch gekennzeichnet, dass** das Lichtbogen-Leitelement (46) kronenförmig gebildet ist und mehrere strahlenförmig zu der Mittellinie (58) gebildete Zacken (56) aufweist.

2. Niederspannungs-Leistungsschalter nach Anspruch 1,
**dadurch gekennzeichnet , dass** die Laufkanten (54) im Wesentlichen parallel zum Lichtbogen-Überführungselement (44) verlaufen.

3. Niederspannungs-Leistungsschalter nach einem der vorhergehenden Ansprüche, **dadurch gekennzeichnet , dass** die Laufkanten (54) jeweils von einem scharfkantigen Übergang (62) einer Stufe (60) gebildet sind.

4. Niederspannungs-Leistungsschalter nach einem der vorhergehenden Ansprüche, **dadurch gekennzeichnet , dass** das Lichtbogen-Leitelement (46) mit dem Lichtbogen-Überführungselement (44) kraftschlüssig verbunden ist.

5. Niederspannungs-Leistungsschalter nach Anspruch 4, **dadurch gekennzeichnet , dass** das Lichtbogen-Leitelement (46) als Stanzteil ausgebildet ist.

6. Niederspannungs-Leistungsschalter nach Anspruch 4, **dadurch gekennzeichnet, dass** das Lichtbogen-Leitelement (46) von zumindest einem Abschnitt eines Drahtes, insbesondere Stahldrahtes gebildet ist.

7. Niederspannungs-Leistungsschalter nach einem der vorhergehenden Ansprüche, **dadurch gekennzeichnet , dass** das wenigstens eine Lichtbogen-Leitelement (46) als aus der Ebene des Lichtbogen-Überführungselements (44) herausgeprägtes Profilteil ausgebildet ist.

8. Niederspannungs-Leistungsschalter nach einem der vorhergehenden Ansprüche,
**dadurch gekennzeichnet , dass** als Lichtbogen-Überführungselement zumindest ein Löschblech (42) oder Endblech (43) eines Löschblechpaketes (41) dient.

## Claims

1. Low-voltage circuit breaker with a primary current contact arrangement (14) and an arc extinction chamber (10),
- wherein an arc transfer element (44) is arranged between primary current contact arrangement and arc extinction chamber,
- wherein the arc transfer element (44), for the defined transfer of the arc into the arc extinction chamber (10), comprises at least one arc guidance element (46) which has a number of running edges (54) extending, in particular, at different angles to a centre line (58), extending in the direction of a top of the arc extinction chamber, of the arc transfer element (44),
- and wherein the running edges (54) extend away from an edge area in the direction of a centre area of the arc transfer element (44),
**characterized in that** the arc guidance element (46) is formed in the shape of a crown and has a number of teeth (56) formed radially with respect to the centre line (58).

2. Low-voltage circuit breaker according to Claim 1, **characterized in that** the running edges (54) extend essentially in parallel with the arc transfer element (44).

3. Low-voltage circuit breaker according to one of the preceding claims, **characterized in that** the running edges (54) are in each case formed by a sharp-edged transition (62) of a step (60).

4. Low-voltage circuit breaker according to one of the preceding claims, **characterized in that** the arc guidance element (46) is non-positively connected to the arc transfer element (44).

5. Low-voltage circuit breaker according to Claim 4, **characterized in that** the arc guidance element (46) is constructed as a stamped part.

6. Low-voltage circuit breaker according to Claim 4, **characterized in that** the arc guidance element (46) is formed by at least a section of a wire, particularly of a steel wire.

7. Low-voltage circuit breaker according to one of the preceding claims, **characterized in that** the at least one arc guidance element (46) is constructed as a section part pressed out of the plane of the arc transfer element (44).

8. Low-voltage circuit breaker according to one of the preceding claims, **characterized in that** at least one extinction lamination (42) or end lamination (43) of a stack of extinction laminations (41) is used as arc transfer element.

## Revendications

1. Disjoncteur basse tension comprenant un agencement de contacts de courant principal (14) et une chambre d'extinction d'arc électrique (10), dans lequel
- un élément de transfert d'arc électrique (44) est disposé entre l'agencement de contacts de courant principal et la chambre d'extinction d'arc électrique,
- l'élément de transfert d'arc électrique (44) comprend, pour le transfert défini de l'arc électrique dans la chambre d'extinction d'arc électrique (10), au moins un élément de guidage d'arc électrique (46) présentant plusieurs arêtes de cheminement (54) qui s'étendent notamment sous des angles différents par rapport à une ligne centrale ou médiane (58) de l'élément de transfert d'arc électrique (44), cette ligne centrale s'étendant en direction d'un côté supérieur de la chambre d'extinction d'arc électrique,
- et les arêtes de cheminement (54) s'étendent à partir d'une zone de bordure en direction d'une zone centrale de l'élément de transfert d'arc électrique (44),
**caractérisé en ce que** l'élément de guidage d'arc électrique (46) est réalisé en forme de couronne et présente plusieurs dents en pointe (56) formées à la manière de rayons par rapport à la ligne centrale (58).

2. Disjoncteur basse tension selon la revendication 1,
**caractérisé en ce que** les arêtes de cheminement (54) s'étendent sensiblement de manière parallèle à l'élément de transfert d'arc électrique (44).

3. Disjoncteur basse tension selon l'une des revendications précédentes,
**caractérisé en ce que** les arêtes de cheminement (54) sont formées chacune par une bordure de raccordement à arête vive (62) d'un gradin (60).

4. Disjoncteur basse tension selon l'une des revendications précédentes,
**caractérisé en ce que** l'élément de guidage d'arc électrique (46) est relié par coopération de force avec l'élément de transfert d'arc électrique (44).

5. Disjoncteur basse tension selon la revendication 4,
**caractérisé en ce que** l'élément de guidage d'arc électrique (46) est réalisé en tant que pièce de découpage par matriçage.

6. Disjoncteur basse tension selon la revendication 4,
**caractérisé en ce que** l'élément de guidage d'arc électrique (46) est formé par au moins un tronçon d'un fil, notamment un fil d'acier.

7. Disjoncteur basse tension selon l'une des revendications précédentes,
**caractérisé en ce que** ledit au moins un élément de guidage d'arc électrique (46) est réalisé en tant que pièce de profil obtenue par estampage hors du plan de l'élément de transfert d'arc électrique (44).

8. Disjoncteur basse tension selon l'une des revendications précédentes,
**caractérisé en ce qu'**au moins une tôle d'extinction (42) ou une tôle d'extrémité (43) d'un empilement (41) de tôles d'extinction, sert d'élément de transfert d'arc électrique.
